# EUROPÄISCHE PATENTSCHRIFT

(11) **EP 1 393 655 B1**
(45) Veröffentlichungstag und Bekanntmachung des Hinweises auf die Patenterteilung: **09.11.2005**
(21) Anmeldenummer: 02018848.8
(22) Anmeldetag: 23.08.2002
(51) Int. Cl.: A47C 1/023

(54) **Stuhl mit verstellbarer Sitztiefe**
Chair with adjustable sitting depth
Siège à profondeur variable

(43) Veröffentlichungstag der Anmeldung: 03.03.2004
(73) Patentinhaber: Sedus Stoll AG, 79761 Waldshut-Tiengen (DE)
(72) Erfinder: Stenzel, Thomas, 79761 Waldshut-Tiengen (DE); Kläsener Michael, 79761 Waldshut-Tiengen (DE)
(74) Vertreter: Lück, Gert

(56) Entgegenhaltungen:
- DE-A- 10 048 898
- DE-U- 29 507 658
- US-A- 3 982 785
- US-A- 5 035 466
- PATENT ABSTRACTS OF JAPAN vol. 2002, no. 09, 4. September 2002 (2002-09-04) & JP 2002 136376 A (OKAMURA CORP), 14. Mai 2002 (2002-05-14)

## Beschreibung

Die Erfindung betrifft das Gebiet der Sitzmöbel, insbesondere einen Stuhl mit verstellbarer Sitztiefe, vorzugsweise für den Bürobereich.

### STAND DER TECHNIK

Es sind unterschiedliche technische Lösungen für Stühle bekannt, mittels derer der Benutzer die Sitztiefe, das heißt den horizentalen Abstand des Sitzes zur Lehne, an seine Bedürfnisse anpassen kann.

So ist zum Beispiel aus DE 100 48 898 A1 ein Stuhl bekannt, bei welchem der Sitz aus einer starren Sitztragplatte und einer verformbaren Sitzpolsterplatte besteht, die einen Flexbereich aufweist und auf der Sitztragplatte verschoben werden kann. Die Sitzpolsterplatte besteht aus Kunststoff und ist in ihrem Flexbereich aufgrund einer speziellen unterbrochenen Kontur besonders stark verformbar.

Obwohl sich diese Lösung im Prinzip bewährt hat, ist sie in der Herstellung doch noch zu aufwendig, und auch die Gleiteigenschaft der Sitzpolsterplatte auf der Sitztragplatte ist noch verbesserungsfähig.

### DARSTELLUNG DER ERFINDUNG

Es ist daher die Aufgabe der Erfindung, einen Stuhl mit verstellbarer Sitztiefe derart weiterzuentwickeln, dass er einfach und damit kostengünstig herstell- und montierbar ist, aber dennoch hinsichtlich der Sitztiefenverstellung dem Benutzer optimalen Sitzkomfort bietet.

Diese Aufgabe wird durch die Merkmale des Anspruchs 1 und der Unteransprüche gelöst.

Der Kern der Erfindung ist die Idee, die Tragplatte und die Sitzplatte in Konstruktion, Form und Material so aufeinander abzustimmen, dass sie mit wenigen Mitteln und in einfacher Weise montierbar sind, im Gebrauch dann aber dennoch optimal aufeinander gleiten. Besonders vorteilhaft ist in diesem Sinne die Ausbildung der Tragplatte als Rahmen aus Aluminium-Druckguss, und der Sitzplatte als einheitliches Kunststoff-Teil, vorzugsweise aus Polypropylen, mit einer Dicke von etwa 5 mm im Hauptteil, und einer Dicke von etwa 1,5 mm in den Führungsbahnen und Quernuten.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: die Gesamtdarstellung eines Stuhles mit einem nach der Erfindung gestalteten Sitz,
- Fig.2: die Ansicht des Sitzes in Explosionsdarstellung von unten,
- Fig.3: die Ansicht des Sitzes in Explosionsdarstellung von oben,
- Fig. 4: den montierten Sitz in Ansicht von unten, und
- Fig. 5: den montierten Sitz von unten, einen Schnitt durch den montierten Sitz in Seitenansicht, und eine Detailansicht daraus.

### WEGE ZUR AUSFÜHRUNG DER ERFINDUNG

In Fig. 1 ist ein Bürostuhl dargestellt, der ein Sitzpolster 3, eine Lehne 9 und Armlehnen 10 umfasst, die auf einem Standfuß 11 angeordnet sind, der unten die Rollen 12 aufweist. Der Sitz ist in seinem vorderen Teil über die Wippenlager 25 in üblicher Weise an einem Tragarm 15 gelagert. Auch der Lehnenträger 13 ist an diesem Tragarm 15, der die Sitzmechanik enthält, gelagert.

Der Sitz nach der Erfindung ist im einzelnen in den Figuren 2 - 5 dargestellt:

Er umfasst als wesentliche Bestandteile die Tragplatte 1, die als Rahmen ausgebildet ist und aus Aluminium-Druckguss besteht, die Sitzplatte 2 und das Sitzpolster 3. Die Sitzplatte 2 ist längsflexibel. Sie besteht aus Polypropylen und hat im Hauptteil eine Dicke von etwa 5 mm. Zur Erhöhung der Flexibilität der Sitzplatte 2 in Längsrichtung sind im Bereich der größten Verformung Quernuten 14 vorgesehen, mit einer Materialdicke von etwa 1,5 mm. Die Tragplatte 1, die Sitzplatte 2 und das Sitzpolster 3 weisen eine gewölbte Oberflächenkontur auf derart, dass sich eine Sitzmulde mit vorderer Überwölbung und hinterer Beckenrandabstützung ergibt.

An der Oberfläche der Sitzplatte 2 sind zwei seitlich angeordnete, längs verlaufende Führungsbahnen 4 vorgesehen. die unten einen Führungsschlitz 5 aufweisen. Das Material in den Führungsbahnen 4 weist eine Dicke von etwa 1,5 mm auf. In den Führungsbahnen 4 sind Führungsleisten 6 gelagert.

Die Führungsleisten 6 weisen je drei Schraubhülsen 8 auf, die die Führungsschlitze 5 durchtreten und in Bohrungen 24 der Tragplatte 1 eintreten. Die Tragplatte 1 kann damit über die Sitzschrauben 7 mit den Führungsleisten 6 verschraubt werden, wie besonders deutlich aus Fig. 5 ersichtlich ist.

In den Figuren sind des weiteren die folgenden Einzelheiten dargestellt:

Die Tragplatte 1 weist an einer Außenkante Kerben 23 auf, in welche eine federbelastete Arretiertaste 17 mittels einer Nase eingreift. Ferner sind an der Tragplatte 1 seitlich Armlehnenträger 22 angebracht, an denen die Armlehnen 10 befestigt werden.

Das Sitzpolster 3 weist an seiner Unterseite Längsrillen 19 auf, in welche die Führungsleisten 6 eingreifen. Ferner sind dort Ausnehmungen 18 vorgesehen, in welche beim Zusammenbau Vorsprünge 20 der Sitzplatte 2 eingreifen.

Die Befestigung des Sitzes am Tragarm 15 des Standfußes 11 erfolgt oberhalb der Wippenlager 25 über die Sitzlager 16. Der Lehnenträger 13 ist an den Lagern 21 angelenkt.

Die Funktion des erfindungsgemäßen Sitzes ist derart, dass der Benutzer nach Lösen der Arretiertaste 17 durch Ausübung einer zur Oberfläche parallelen Kraft auf das Sitzpolster 3 dieses nach vorn oder hinten bewegen kann. Dabei gleitet die Sitzplatte 2 auf der Tragplatte 1 vorwärts oder rückwärts, und wird mittels der in den Führungsbahnen 4 gelagerten Führungsleisten 6 geführt. Der besondere Vorteil der Erfindung liegt darin, dass die Sitzplatte 2 auf der ortsfesten, konturierten Tragplatte 1 gleitet, und dadurch die Sitzmulde unabhängig von der eingestellten Sitztiefe an der gleichen Stelle bleibt.

### Bezeichnungsliste

- 1: Tragplatte
- 2: Sitzplatte
- 3: Sitzpolster
- 4: Führungsbahn
- 5: Führungsschlitz
- 6: Führungsleiste
- 7: Sitzschraube
- 8: Schraubhülse
- 9: Lehne
- 10: Armlehne
- 11: Standfuß
- 12: Rollen
- 13: Lehnenträger
- 14: Quernuten
- 15: Tragarm
- 16: Sitzlager
- 17: Arretiertaste
- 18: Ausnehmungen
- 19: Längsrille
- 20: Vorsprünge
- 21: Lager für Lehnenträger
- 22: Armlehnenträger
- 23: Kerben
- 24: Bohrungen
- 25: Wippenlager

## Patentansprüche

1. Stuhl mit verstellbarer Sitztiefe, wobei der Sitz des Stuhles eine starre Tragplatte (1) und eine verschieb- und verformbare Sitzplatte (2) mit einem Sitzpolster (3) umfasst, **dadurch gekennzeichnet, dass** die Sitzplatte (2) aus einer einheitlichen, längsflexiblen Kunststoffplatte besteht, die auf der Tragplatte (1) aufliegt, und die Sitzplatte (2) an ihrer Oberseite mindestens eine Führungsbahn (4) aufweist, in welcher eine Führungsleiste (6) gelagert ist, die durch einen Führungsschlitz (5) mit der Tragplatte (1) verbunden ist.

2. Stuhl nach Anspruch 1, **dadurch gekennzeichnet, dass** die Führungsleiste (6) Schraubhülsen (8) aufweist, in welchen mittels Schrauben (7) die Tragplatte (1) befestigt ist.

3. Stuhl nach Anspruch 1, **dadurch gekennzeichnet, dass** die Sitzplatte (2) zur Erhöhung ihrer Flexibilität im Bereich der größten Verformung Quernuten (14) aufweist und aus Polypropylen mit einer Dicke von etwa 5 mm besteht, die in den Führungsbahnen (4) und in den Quernuten (14) auf etwa 1,5 mm reduziert ist, und dass die Tragplatte (1) rahmenförmig ausgebildet ist und aus Aluminium-Guss besteht.

4. Stuhl nach Anspruch 1, **dadurch gekennzeichnet, dass** das Sitzpolster (3) an seiner Unterseite mindestens eine Längsrille (19) aufweist, in welche die Führungsleiste (6) der Sitzplatte (2) eingreift, sowie Ausnehmungen (18), in welche Vorsprünge (20) der Sitzplatte (2) eingreifen.

5. Stuhl nach Anspruch 1, **dadurch gekennzeichnet, dass** an einer Seite der Tragplatte (1) Kerben (23) vorgesehen sind, in welche die Nase einer federbelasteten Arretiertaste (17) eingreift.

6. Stuhl nach Anspruch 1, **dadurch gekennzeichnet, dass** an den beiden Längsseiten der Tragplatte (1) je ein Armlehnenträger (22) vorgesehen ist.

7. Stuhl nach Anspruch 1, **dadurch gekennzeichnet, dass** die Tragplatte (1) auf ihrer Oberseite eine gewölbte Formgebung aufweist, derart, dass sich am lehnenseitigen Teil des Sitzes eine Sitzmulde ergibt.

8. Stuhl nach Anspruch 1, **dadurch gekennzeichnet, dass** zwischen der Tragplatte (1) und der Sitzplatte (2) mindestens im Bereich des Rahmens der Tragplatte (1) zur Erhöhung der Gleitfähigkeit ein Flachteil mit geringem Reibungskoeffizienten vorgesehen ist, zum Beispiel eine Kunststoffplatte oder eine -folie.

## Claims

1. Chair with adjustable seat depth, the seat of the chair comprising a rigid supporting panel (1) and a displaceable and deformable seat panel (2) with a seat cushion (3), **characterized in that** the seat panel (2) comprises a single-piece, longitudinally flexible plastic panel which rests on the supporting panel (1), and the seat panel (2) has, on its top side, at least one guideway (4) in which a guide strip (6) is mounted, the guide strip being connected to the supporting panel (1) by way of a guide slot (5).

2. Chair according to Claim 1, **characterized in that** the guide strip (6) has screw-connection sleeves (8) in which the supporting panel (1) is fastened by means of screws (7).

3. Chair according to Claim 1, **characterized in that** the seat panel (2), for the purpose of increasing its flexibility, has transverse grooves (14) in the region of greatest deformation and consists of polypropylene with a thickness of approximately 5 mm, which is reduced to approximately 1.5 mm in the guideways (4) and in the transverse grooves (14), and **in that** the supporting panel (1) is of frame-like design and consists of cast aluminium.

4. Chair according to Claim 1, **characterized in that** the seat cushion (3), on its underside, has at least one longitudinal channel (19), in which the guide strip (6) of the seat panel (2) engages, and recesses (18), in which protrusions (20) of the seat panel (2) engage.

5. Chair according to Claim 1, **characterized in that** notches (23) are provided on one side of the supporting panel (1), the nose of a spring-loaded arresting button (17) ongaging in said notches.

6. Chair according to Claim 1, **characterized in that** in each case one armrest support (22) is provided on the two longitudinal sides of the supporting panel (1).

7. Chair according to Claim 1, **characterized in that** the supporting panel (1) is curved on its top side to produce a seat hollow in the backrest-end part of the seat.

8. Chair according to Claim 1, **characterized in that** a flat part with a low coefficient of friction, for example a plastic plate or sheet, is provided between the supporting panel (1) and the seat panel (2), at least in the region of the frame of the supporting panel (1), for the purpose of increasing the sliding capability.

## Revendications

1. Chaise du type à profondeur de siège réglable, le siège de la chaise comprenant une plaque de support rigide (1) et une plaque de siège (2) apte à se déplacer et apte à se déformer comprenant un rembourrage de siège (3), **caractérisée en ce que** la plaque de siège (2) est constituée d'une plaque homogène en matière plastique, flexible en longueur, qui vient s'appuyer sur la plaque de support (1), la plaque de siège (2) présentant, sur son côté supérieur, au moins une piste de guidage (4), dans laquelle vient s'insérer une nervure de guidage (6) qui est reliée à la plaque de support (2) par une fente de guidage (5).

2. Chaise selon la revendication 1, **caractérisée en ce que** la nervure de guidage (6) présente des manchons taraudés (8) dans lesquels est fixée la plaque de support (1) au moyen de vis (7).

3. Chaise selon la revendication 1, **caractérisée en ce que** la plaque de siège (2) présente des rainures transversales (14) pour augmenter sa flexibilité dans la zone de la déformation maximale et est constituée de polypropylène possédant une épaisseur d'environ 5 mm, qui se réduit à environ 1,5 mm dans les pistes de guidage (4) et dans les rainures transversales (14), et **en ce que** la plaque de support (1) est réalisée en forme de cadre et est constituée d'une pièce coulée en aluminium.

4. Chaise selon la revendication 1, **caractérisée en ce que** le rembourrage de siège (3) présente, sur son côté inférieur, au moins une rainure longitudinale (19) dans laquelle vient s'insérer la nervure de guidage (6) de la plaque de siège (2), ainsi que des évidements (18) dans lesquels viennent s'insérer des saillies (20) de la plaque de siège (2).

5. Chaise selon la revendication 1, **caractérisée en ce que**, sur un côté de la plaque de support (1), on prévoit des encoches dans lesquelles vient s'insérer le nez d'un bouton d'arrêt (17) chargé par un ressort.

6. Chaise selon la revendication 1, **caractérisée en ce qu'**on prévoit, le long des deux côtés longitudinaux de la plaque de support (1), respectivement un support d'accoudoir (22).

7. Chaise selon la revendication 1, **caractérisée en ce que** la plaque de support (1) présente, sous son côté supérieur, un façonnement bombé de telle sorte que l'on obtient, sur le côté du siège concerné par le dossier, un creux pour la position assise.

8. Chaise selon la revendication 1, **caractérisée en ce qu'**on prévoit, entre la plaque de support (1) et la plaque de siège (2), au moins dans la zone du cadre de la plaque de support (1), dans le but d'augmenter la capacité de glissement, une partie plate possédant un coefficient de friction minime, par exemple une plaque ou une feuille en matière synthétique.
